# FASCICULE DE BREVET EUROPEEN

(11) **EP 2 851 171 B1**
(45) Date de publication et mention de la délivrance du brevet: **29.06.2016**
(21) Numéro de dépôt: 14186116.1
(22) Date de dépôt: 24.09.2014
(51) Int. Cl.: B28D 1/04, B28D 1/06, B28D 7/04

(54) **Dispositif de coupe de granit ou autres matériaux durs**
Schneidevorrichtung für Granit oder andere harte Materialien
Device for cutting granite or other hard materials

(30) Priorité: 24.09.2013 FR 1359168
(43) Date de publication de la demande: 25.03.2015
(73) Titulaire: Calas Production, 81290 Labruguiere (FR)
(72) Inventeur: Calas, Robert, 81710 NAVES (FR)
(74) Mandataire: Kaspar, Jean-Georges

(56) Documents cités:
- DE-A1- 4 002 047
- DE-A1- 4 332 630
- GB-A- 810 682
- US-A- 2 468 214
- US-A1- 2008 110 311
- US-A1- 2011 283 859

## Description

L'invention est relative à un dispositif de coupe de granit ou autres matériaux durs, du type comportant un disque de coupe pour pratiquer des découpes de formes rectilignes ou courbes. Un tel dispositif est connu du document GB 810682 A.

Le document WO 2005/014252 A1 décrit un dispositif de coupe pour couper des plaques de marbre, de granit, de verre ou plaques analogues, comportant des moyens de contrôle numérique d'une tête de coupe à disque déplaçable dans un volume de coupe et comportant des moyens de manipulation desdites plaques à l'intérieur dudit volume de coupe.

Les moyens de manipulation desdites plaques comportent au moins un organe de manipulation s'étendant à partir de la tête de coupe. Ledit moyen de manipulation est disposé pour coopérer avec la plaque en cours de coupe et comporte des ventouses.

Des disques de coupe pour pratiquer des découpes de formes rectilignes sont connus depuis longtemps et sont habituellement commandés par des moyens de commande numérique pour découper des formes désirées.

Cependant, la forme de la découpe doit tenir compte des dimensions du disque de coupe et de ses possibilités de déplacement.

En outre, dans le cas de granit ou autres matériaux durs présentant une faible résistance à la friction, certaines formes de découpe nécessitent un renforcement préalable par collage d'un matériau rigide du genre acier ou équivalent dans des rainures longitudinales pratiquées généralement en face inférieure de la forme découpée.

Pour éviter le retournement de la pièce et le risque de casse de la pièce lors du retournement, il est connu de décaler la tête d'usinage pour pratiquer un rainurage en face inférieure de la pièce à découper, en évitant ainsi le risque de casse due à un retournement.

Le document US 2011/0283859 A1 décrit une machine de coupe et des moyens de manutention incorporés. Cette machine de coupe comporte un disque de coupe, dont le carter de protection porte des ventouses de manutention, pour déplacer des pièces découpées.

L'ensemble comportant le disque de coupe dit "ensemble disque de coupe" est ainsi pivotant de 90° entre une position de coupe et une position de manutention.

Un outil additionnel peut être monté coaxialement au disque de coupe, mais ce montage additionnel empêche alors le fonctionnement des ventouses de manutention.

Un premier but de l'invention est d'améliorer l'état de la technique connue, en proposant un nouveau dispositif de coupe de granit ou autres matériaux durs, de productivité améliorée et permettant de réduire les pertes de matière et de simplifier les opérations de coupe de contours fermés à l'intérieur de pièces existantes.

Un deuxième but de l'invention est de permettre la manutention de pièces à couper ou de pièces à découper, sans modification du moyen de découpe, en autorisant ainsi le montage d'outils supplémentaires, tout en n'empêchant pas la manipulation des pièces à couper ou des pièces à découper.

L'invention a pour objet un dispositif de coupe de granit ou autres matériaux durs, du type comportant un disque de coupe pour pratiquer des découpes de formes rectilignes ou courbes, caractérisé par le fait que le dispositif comporte une tête d'usinage portant simultanément ledit disque de coupe et un moyen de scie sauteuse pour pratiquer des coupes en angles non débouchants.

Ainsi, pour découper une ouverture à contour fermé dans une pièce existante, il suffit d'utiliser le disque de coupe pour découper la majeure partie des côtés rectilignes et de finir la découpe des angles à l'aide du moyen de scie sauteuse.

Cette disposition permet d'éviter le transport de la pièce sur une autre machine d'usinage pour pratiquer une ouverture à contour fermé dans une pièce déjà découpée.

Selon d'autres caractéristiques alternatives de l'invention :
- Le dispositif peut comporter un moyen formant ventouse de manutention pour le déplacement de pièces à couper ou de pièces à découper.
- Le moyen de coupe à scie sauteuse comporte de préférence une lame de scie à revêtement diamant.
- Le moyen formant ventouse de manutention est de préférence un moyen déplaçable entre une première position de stockage latéral et une deuxième position de manutention.
- Le moyen formant ventouse de manutention comporte avantageusement une pluralité de ventouses montées sur un support commun.
- Le support commun de la pluralité de ventouses est avantageusement monté latéralement à distance et au-dessus du carter de protection du disque de coupe.
- Le moyen de scie sauteuse comporte un coulisseau guidé sur deux colonnes et portant le moyen d'actionnement de scie sauteuse.
- Le support commun de la pluralité de ventouses est monté sur un bâti relié de manière amovible au support de l'ensemble disque de coupe.
- L'ensemble disque de coupe et le moyen de scie sauteuse sont montés latéralement de part et d'autre d'une tête d'usinage.

L'invention est également relative à une machine à commande numérique et à plusieurs axes de déplacement comportant un dispositif selon l'invention.

L'invention sera mieux comprise grâce à la description qui va suivre donnée à titre d'exemple non limitatif, en référence aux dessins annexés dans lesquels :
La figure 1 représente schématiquement une vue en perspective d'une machine à commande numérique et à plusieurs axes de déplacement selon l'invention.
La figure 2 représente schématiquement une vue dans le sens de la flèche II de la figure 1 d'un dispositif selon l'invention.
La figure 3 représente schématiquement une vue dans le sens de la flèche III de la figure 1 du dispositif selon l'invention.
La figure 4 représente schématiquement une vue dans le sens de la flèche IV de la figure 1 du dispositif selon l'invention.
La figure 5 représente schématiquement une vue selon la ligne V-V de la figure 4 du dispositif selon l'invention.
La figure 6 représente schématiquement une vue en coupe selon la ligne VI-VI de la figure 5 du dispositif selon l'invention.
La figure 7 représente schématiquement une vue de détail selon le repère VII de la figure 3 du dispositif selon l'invention.
La figure 8 représente schématiquement une vue de détail selon le repère VIII de la figure 2 du dispositif selon l'invention.
La figure 9 représente schématiquement une vue analogue à la figure 4 d'un dispositif selon l'invention en position de manutention.
La figure 10 représente schématiquement une vue selon la ligne X-X de la figure 9 d'un dispositif selon l'invention.
La figure 11 représente schématiquement une vue en coupe selon la ligne XI-XI de la figure 10 d'un dispositif selon l'invention.
La figure 12 représente schématiquement une vue de détail selon le repère XII de la figure 10 d'un dispositif selon l'invention.
La figure 13 représente schématiquement une vue de détail selon le repère XIII de la figure 11 d'un dispositif selon l'invention.
La figure 14 représente schématiquement une vue de face d'un support de ventouse d'un dispositif selon l'invention.
La figure 15 représente schématiquement une vue en perspective du support de ventouse de la figure 14.

En référence aux figures 1 à 15, les éléments identiques ou fonctionnellement équivalents sont repérés par des chiffres ou des références identiques.

Sur la figure 1, une machine à commande numérique et à plusieurs axes de déplacement comporte une base latérale (1a) et une base latérale (1b) reliées entre elles par une poutre centrale (2) portant un chariot (3).

Les bases latérales (1 a, 1 b) supportent les axes de translation selon une première direction (X). La poutre centrale (2) supporte l'axe de déplacement selon la direction (Y).

Le chariot (3) est déplaçable selon la direction (Z).

La structure définie par les bases latérales (1a, 1b) et la poutre centrale (2) est une structure en portique surplombant un espace central dans lequel est disposée une structure de support (4) comportant des longerons reliés aux bases latérales (1a, 1 b).

Le chariot (3) déplaçable selon l'axe (Z) porte une tête (5) d'usinage.

La tête (5) d'usinage porte latéralement, de part et d'autre, un ensemble (6) disque de coupe et un moyen (7) de scie sauteuse pour pratiquer les coupes dans les angles non débouchants d'une pièce à travailler.

Un moyen (8) formant ventouse de manutention est monté latéralement à distance et au-dessus du carter de protection du disque de coupe de l'ensemble (6) disque de coupe.

Grâce à l'agencement précité, les pièces placées sur une table de travail (9) sont accessibles par les moyens d'usinage montés sur la tête (5) d'usinage, en particulier par l'ensemble (6) disque de coupe et le moyen (7) de scie sauteuse.

Les pièces à couper ou à découper peuvent être manutentionnées par le moyen (8) formant ventouse de manutention, en particulier lorsque ce moyen (8) est orienté à 90°, de manière à présenter une surface d'aspiration horizontale.

En référence aux figures 2 à 8, un dispositif selon l'invention est avantageusement constitué sous forme de tête (5) portant latéralement l'ensemble (6) disque de coupe et le moyen (7) de scie sauteuse.

Le moyen (8) formant ventouse de manutention est solidarisé à la tête (5) d'usinage de manière amovible, pour permettre le détachement et le remplacement ou le nettoyage du moyen (8) formant ventouse de manutention, en fonction du type de matériau traité par la machine selon l'invention.

Le moyen (8) formant ventouse de manutention est monté latéralement à distance et au-dessus de l'ensemble disque (6) de coupe, lorsque le dispositif est en position de coupe.

Dans la position de stockage du moyen formant ventouse de manutention, l'accès au carter de l'ensemble (6) de coupe et au déflecteur associé est ainsi entièrement libéré, de sorte que le remplacement d'un disque de coupe peut être effectué sans intervention sur le moyen (8) formant ventouse de manutention.

L'ensemble disque de coupe comporte le carter du disque de coupe, le déflecteur associé, le moteur d'entraînement (6a) ainsi que des moyens de pivotement angulaire de 90° ou plus, entre une position de coupe (figures 2 à 8) et une position inactive (figures 9 à 13).

Le moyen (8) formant ventouse de manutention comporte quatre ventouses montées sur un support commun (9) monté sur des barres (10a, 10b, 10c) au moyen d'entretoises.

Ce support (9) commun de la pluralité de ventouses est monté latéralement à distance et au-dessus du carter de protection du disque (6) de coupe, lorsque le dispositif est en position de coupe.

Les barres (10a, 10b) portent à leur extrémité des pistons d'indexage (11) destinés à définir une indexation de prise de ventouse.

La barre (10c) coopère avec deux pistons (12) d'indexage destinés à définir la position de stockage de ventouse représentée aux figures 2 à 6.

Les barres (10a, 10b, 10c) reliées au support (9) permettent le démontage du moyen (8) formant ventouse de manutention.

Ainsi, le moyen (8) formant ventouse de manutention peut être remplacé par un autre moyen (8) portant des ventouses de formes différentes en fonction des opérations à exécuter et du contour des pièces à manutentionner.

L'ensemble (7) de scie sauteuse est monté sur un coulisseau (13) guidé sur deux colonnes (14) de manière à être déplacé en position d'utilisation ou en position escamotée, représentée à la figure 2.

Le coulisseau (13) porte également le moteur (7a) d'entraînement de scie sauteuse, un porte-lame (15) et une lame (16).

La lame (16) com porte un bord d'attaque (17) à revêtement diamant, de manière à couper le granit ou un autre matériau de dureté comparable.

Une utilisation préférée du dispositif est la suivante : la coupe de segments droits ou rectilignes traversants est effectuée de préférence avec le disque de coupe pour assurer une coupe rapide, tandis que la coupe dans des angles non débouchants est avantageusement pratiquée par le moyen (7) de scie sauteuse, ce qui permet d'assurer une coupe verticale et une finition angulaire, sans effectuer aucun démontage ni aucun changement d'outil.

Le moyen (8) formant ventouse comporte de préférence des ventouses à effet Venturi reliées à un bloc pneumatique (18) monté au voisinage de la barre supérieure (10c).

L'utilisation du moyen (7) de scie sauteuse est également appropriée pour la découpe de pièces avec décalage des têtes, notamment pour la découpe à partir de la face inférieure d'une pièce à découper.

En référence aux figures 9 à 13, un dispositif selon l'invention est représenté en position de manutention d'une pièce (P) à couper ou à découper.

Les moyens d'indexation (12) en position de stockage du support (9) portant plusieurs ventouses sont dégagés, autorisant ainsi le pivotement à 90° de l'ensemble disque de coupe et de son moteur d'entraînement (6a).

La pièce (P) est solidarisée au moyen (8) formant ventouse de manutention par dépression de manière amovible, pour en permettre la levée, le déplacement et la dépose par le moyen (8) formant ventouse de manutention.

Dans la position de manutention du moyen (8) formant ventouse de manutention, le carter de l'ensemble (6) disque de coupe et le déflecteur associé sont disposés latéralement à distance et au-dessus du moyen (8) formant ventouse de manutention et ne subissent aucun risque de choc ou de contact avec la pièce (P).

Les barres (10a, 10b) portant à leur extrémité les pistons d'indexage (11) destinés à définir une indexation de prise de ventouse assurent le maintien du support (9) du moyen (8) formant ventouse de manutention.

L'ensemble (7) de scie sauteuse monté sur le coulisseau (13) guidé sur les colonnes (14) est déplacé de préférence en position escamotée, représentée à la figure 9 ou la figure 11.

L'accrochage et le maintien du moyen (8) de manutention sont assurés en partie supérieure par un assemblage à queue d'aronde (19), tandis que le maintien en position basse est effectué par les moyens d'indexation (11) représentés en détail à la figure 13.

Dans cette position de manutention, les ventouses du support (9) sont appliquées sur la pièce (P) par déplacement de la tête (5), puis assurent le soulèvement ou le maintien de la pièce (P) par aspiration et ensuite son déplacement ou son glissement sur la table de travail (9).

Après avoir solidarisé la pièce (P) par dépression au moyen (8) de manutention, le déplacement de la pièce (P) s'effectue de manière connue en soi, de préférence selon les axes de déplacement (X, Y, Z) jusqu'à atteindre une position désirée.

En référence aux figures 14 et 15, le support (9) du moyen (8) de manutention comporte avantageusement quatre contours définissant des ventouses de tailles différentes.

L'invention s'étend bien entendu au cas d'une pluralité de zones d'aspiration ou de ventouses, quel que soit leur nombre, de préférence de tailles différentes pour être adaptées aux différentes tailles ou dimensions de pièces à manutentionner.

Dans l'exemple représenté aux figures 14 à 15, le support (9) porte une ventouse (8a) triangulaire rectangle, une ventouse (8b) de forme allongée et de petite longueur, une ventouse (8c) de forme allongée et de grande longueur, et une ventouse (8d) de forme sensiblement trapézoïdale, avec bords arrondis.

L'invention décrite en référence à un mode de réalisation particulier ne lui est nullement limitée, mais couvre au contraire toute modification de forme et toute variante de réalisation dans le cadre des revendications annexées.

## Revendications

1. Dispositif de coupe de granit ou autres matériaux durs, du type comportant un disque (6) de coupe pour pratiquer des découpes de formes rectilignes ou courbes, **caractérisé par le fait que** le dispositif comporte une tête (5) d'usinage portant simultanément ledit disque (6) de coupe et un moyen (7) de scie sauteuse pour pratiquer des coupes en angles non débouchants.

2. Dispositif de coupe selon la revendication 1, **caractérisé par le fait que** le dispositif comporte un moyen (8) formant ventouse de manutention pour le déplacement de pièces à couper ou de pièces (P) à découper.

3. Dispositif de coupe selon la revendication 1 ou la revendication 2, **caractérisé par le fait que** le moyen (7) de scie sauteuse comporte une lame (16) de scie à revêtement (17) diamant.

4. Dispositif de coupe selon la revendication 2, **caractérisé par le fait que** le moyen (8) formant ventouse de manutention est un moyen déplaçable entre une première position de stockage latéral et une deuxième position de manutention.

5. Dispositif de coupe selon la revendication 4, **caractérisé par le fait que** le moyen (8) formant ventouse de manutention comporte une pluralité de ventouses (8a-8d) montées sur un support (9) commun.

6. Dispositif selon la revendication 5, **caractérisé par le fait que** le support (9) commun de la pluralité de ventouses (8a - 8d) est monté latéralement à distance et au-dessus du carter de protection du disque (6) de coupe, lorsque le dispositif est en position de coupe.

7. Dispositif selon la revendication 1, **caractérisé par le fait que** le moyen (7) de scie sauteuse comporte un coulisseau (13) guidé sur deux colonnes (14) et portant le moteur d'entraînement (7a) de scie sauteuse.

8. Dispositif selon la revendication 6, **caractérisé par le fait que** le support commun (9) de la pluralité de ventouses (8a - 8d) est monté de manière amovible au support de l'ensemble disque de coupe (6).

9. Dispositif selon la revendication 1, **caractérisé par le fait que** l'ensemble disque de coupe (6) et le moyen (7) de scie sauteuse sont montés latéralement de part et d'autre d'une tête (5) d'usinage.

10. Machine à commande numérique et à plusieurs axes de déplacement, comportant un dispositif selon l'une quelconque des revendications 1 à 9.

## Patentansprüche

1. Schneidvorrichtung für Granit oder andere harte Materialien der Bauart, die eine Schneidscheibe (6) aufweist, um gerade oder gekrümmte Schnitte ausführen zu können, **dadurch gekennzeichnet, dass** die Vorrichtung einen Bearbeitungskopf (5) aufweist, der gleichzeitig die Schneidscheibe (6) und ein Stichsägenmittel (7) trägt, um Schnitte von nicht ausmündenden Winkeln durchzuführen.

2. Schneidvorrichtung nach Anspruch 1, **dadurch gekennzeichnet, dass** die Vorrichtung für die Verlagerung von zu schneidenden Teilen oder auszuschneidenden Teile (P) ein Mittel (8) aufweist, das einen Handhabungssaugnapf bildet.

3. Schneidvorrichtung nach Anspruch 1 oder Anspruch 2, **dadurch gekennzeichnet, dass** das Stichsägenmittel (7) ein Sägeblatt (16) mit Diamantbeschichtung (17) aufweist.

4. Schneidvorrichtung nach Anspruch 2, **dadurch gekennzeichnet, dass** das Mittel (8), das einen Handhabungssaugnapf bildet, ein zwischen einer ersten seitlichen Lagerposition und einer zweiten Handhabungsposition verlagerbares Mittel ist.

5. Schneidvorrichtung nach Anspruch 4, **dadurch gekennzeichnet, dass** das Mittel (8), das einen Handhabungssaugnapf bildet, eine Vielzahl von Saugnäpfen (8a-8d) aufweist, die auf einem gemeinsamen Halter (9) montiert ist.

6. Vorrichtung nach Anspruch 5, **dadurch gekennzeichnet, dass** der gemeinsame Halter (9) der Vielzahl von Saugnäpfen (8a - 8d) seitlich beabstandet vom und über dem Schutzgehäuse der Schneidscheibe (6) montiert ist, wenn die Vorrichtung in Schneideposition ist.

7. Vorrichtung nach Anspruch 1, **dadurch gekennzeichnet, dass** das Stichsägenmittel (7) einen auf zwei Säulen (14) geführten und den Antriebsmotor (7a) der Stichsäge tragenden Gleitblock (13) aufweist.

8. Vorrichtung nach Anspruch 6, **dadurch gekennzeichnet, dass** der gemeinsame Halter (9) der Vielzahl von Saugnäpfen (8a - 8d) lösbar auf dem Halter der Schneidscheibeneinheit (6) montiert ist.

9. Vorrichtung nach Anspruch 1, **dadurch gekennzeichnet, dass** die Schneidscheibeneinheit (6) und das Stichsägenmittel (7) seitlich auf der einen und der anderen Seiten eines Bearbeitungskopfs (5) montiert sind.

10. Numerisch gesteuerte Maschine mit mehreren Verlagerungsachsen, die eine Vorrichtung nach einem der Ansprüche 1 bis 9 aufweist.

## Claims

1. A device for cutting granite or other hard materials, of the type including a cutting disc (6) performing straight or curved cutouts, **characterized in that** the device includes a machining head (5) simultaneously bearing said cutting disc (6) and a jigsaw means (7) performing the cutting of non-emerging corners.

2. The cutting device according to claim 1, **characterized in that** the device includes means (8) forming a handling suction-cup unit for moving parts to be cut or parts (P) to be cut out.

3. The cutting device according to claim 1 or claim 2, **characterized in that** the jigsaw means (7) includes a saw blade (16) with a diamond coating (17).

4. The cutting device according to claim 2, **characterized in that** the suction cup unit means (8) is a means movable between a first lateral storage position and a second handling position.

5. The cutting device according to claim 4, **characterized in that** the handling suction cup means (8) includes a plurality of suction cups (8a - 8d) mounted on a shared support (9).

6. The device according to claim 5, **characterized in that** the shared support (9) of the plurality of suction cups (8a - 8d) is mounted laterally away from and above the protective case of the cutting disc (6), when the device is in the cutting position.

7. The device according to claim 1, **characterized in that** the jigsaw means (7) includes a slide (13) guided on two columns (14) and bearing the jigsaw driving motor (7a).

8. The device according to claim 6, **characterized in that** the shared support (9) of the plurality of suction cups (8a - 8d) is mounted removably to the support of the cutting disc assembly (6).

9. The device according to claim 1, **characterized in that** the cutting disc assembly (6) and the jigsaw means (7) are mounted laterally on both sides of a machining head (5).

10. A digitally controlled machine with several movement axes, including a device according to any one of claims 1 to 9.
